# EUROPÄISCHE PATENTSCHRIFT

(11) **EP 1 201 009 B1**
(45) Veröffentlichungstag und Bekanntmachung des Hinweises auf die Patenterteilung: **15.10.2003**
(21) Anmeldenummer: 00947657.3
(22) Anmeldetag: 17.07.2000
(51) Int. Cl.: H01R 25/14

(54) **KUPPLUNGSSTÜCK FÜR STROMSCHIENEN**
COUPLING FOR CONDUCTOR BARS
ELEMENT D'ACCOUPLEMENT POUR BARRES CONDUCTRICES

(30) Priorität: 30.07.1999 AT 132199
(43) Veröffentlichungstag der Anmeldung: 02.05.2002
(73) Patentinhaber: Hierzer, Andreas, 8055 Graz (AT)
(72) Erfinder: Hierzer, Andreas, 8055 Graz (AT)
(74) Vertreter: Weinzinger, Arnulf, Dipl.-Ing.
(86) Internationale Anmeldenummer: AT0000196
(87) Internationale Veröffentlichungsnummer: WO01009987

(56) Entgegenhaltungen:
- DE-A- 2 131 065
- DE-A- 2 714 467
- DE-A- 19 641 090
- DE-A- 19 750 100
- US-A- 2 447 026

## Beschreibung

Die Erfindung bezieht sich auf ein Kupplungsstück für Stromschienen, welches ein Mittelaggregat mit zwei zueinander um eine geometrische Schwenkachse verschwenkbaren Schwenkteilen aufweist, welche becherartig geformt sind und mit den offenen Seiten einander zugewandt und mit aneinander stoßenden oder einander übergreifenden Rändern zusammengefügt sind, wobei die Schwenkachse senkrecht zu einer durch die offenen Seiten der Schwenkteile definierten Ebene in der Mitte der offenen Seiten der Schwenkteile verläuft und wobei an jedem dieser Schwenkteile in bezüglich der Schwenkachse radialer Richtung von der Außenseite der Schwenkteile abstehend eine Halterung für eine mehrpolige freitragende, zur Anbringung von Leuchten vorgesehene Stromschiene angeordnet ist, welche Halterungen mit elektrischen Anschlussleitern zur Verbindung mit dort anzusetzenden Stromschienen versehen sind und die einzelnen Anschlussleiter der einen Halterung je mit einem Anschlussleiter der anderen Halterung elektrisch leitend verbunden sind.

Kupplungsstücke vorgenannter Art dienen vornehmlich dazu, Stromschienen, welche ihrerseits zur Anbringung und Speisung von Leuchten vorgesehen sind, dahingehend zusammenzufügen, dass an jenen Stellen, an denen einem bestimmten Konzept folgend Leuchten angeordnet werden sollen, für deren Speisung eine Stromschiene zur Verfügung steht. Es sind Kupplungsstücke vorerwähnter Art aus der DE 21 31 065 B bekannt. Es können damit Stromschienen in wählbarer Winkelstellung zueinander miteinander verbunden werden. Bei diesen bekannten Kupplungsstücken ist jeweils ein Anschlussleiter einer Halterung mit einem Anschlussleiter der anderen Halterung über eine flexible Leitung, welche durch das Mittelaggregat geführt ist, leitend verbunden. Diese Ausführung erfordert einen verhältnismäßig großen Aufwand bei der Herstellung der einzelnen Teile des Kupplungsstückes und auch beim Zusammenbau, wobei auf die Notwendigkeit des Verbindens der flexiblen Leitungen mit den Anschlussleitern und auf die erforderliche Manipulation beim Einfügen der über diese Leitungen zusammenhängenden Anschlussleiterpaare in die Halterungen hingewiesen werden kann. Weiter ist auch die Unterbringung der flexiblen Leitungen im Mittelaggregat oft schwierig, weil diese Leitungen, insbesondere wenn sie größere Stromstärken führen sollen, verhältnismäßig dick sind, wobei die erforderliche Isolierung dieser Leitungen deren Dicke weiter vergrößert, und weil im Hinblick auf die verlangte Verschwenkbarkeit der Halterungen zueinander die im Mittelaggregat unterzubringende Länge dieser flexiblen Leitungen reichlich bemessen werden muss; letzteres kann auch zu einer Erschwerung der Beweglichkeit der Halterungen zueinander führen.

Ein zum Weiterleiten von elektrischem Strom vorgesehenes Gelenkstück ist auch in der US-A-2 447 026 beschrieben. Bei diesem Gelenkstück sind von der einen Seite des Gelenkstückes zur anderen Seite des Gelenkstückes führende Verbindungen in Form von Leiterpaaren ausgeführt, welche scharnierartig zusammengefügte Einheiten bilden, die jeweils als Ganzes in das Gehäuse des Gelenkstückes eingesetzt werden bzw. sind. Um dies zu ermöglichen, ist eine vielteilige Ausbildung des Gehäuses vorgesehen, so dass sich, insgesamt gesehen, ein verhältnismäßig großer Aufwand bei der Herstellung der einzelnen Teile und beim Zusammenbau derselben ergibt.

Es ist ein Ziel der vorliegenden Erfindung eine Ausbildung eines Kupplungsstückes eingangs erwähnter Art zu schaffen, bei der Nachteile, wie sie vorstehend genannt sind, vermieden sind.

Das erfindungsgemäße Kupplungsstück eingangs erwähnter Art ist dadurch gekennzeichnet, dass die Anschlussleiter in Form von elektrisch leitenden Stäben ausgebildet sind, welche von den Halterungen in das Innere der Schwenkteile des Mittelaggregates ragen, wobei nahe der Schwenkachse jeweils ein Anschlussleiter einer Halterung an einem Anschlussleiter der anderen Halterung gleitend anliegt, und dass von jeder Halterung in deren an einem der Schwenkteile angebrachten Hälfte ein Anschlussleiter direkt in das Innere dieses Schwenkteiles führt und ein Anschlussleiter von der anderen Hälfte der betreffenden Halterung den Spalt zwischen dieser Hälfte und dem jeweils anderen Schwenkteil des Mittelaggregates passierend durch einen in Umfangsrichtung verlaufenden Schlitz in der Wand jenes jeweils anderen Schwenkteiles in dessen Inneres führt. Durch diese Ausbildung kann der vorstehend angeführten Zielsetzung auf einfache Weise gut entsprochen werden. Es wird ein baulich einfaches Kupplungsstück erhalten, dessen Teile mit geringem Aufwand hergestellt und mit einfacher Manipulation zusammengebaut werden können und welches auch im Gebrauch leicht verstellbar ist, wobei eine gute elektrische Verbindung der Anschlussleiter miteinander gegeben ist. Hierbei kann man auf baulich einfache Weise über lange Zeiträume einen sehr guten elektrischen Kontakt zwischen den von der einen Halterung zur anderen Halterung führenden elektrischen Leitungswegen mit einer Ausführungsform erhalten, welche dadurch gekennzeichnet ist, dass die im Inneren der Schwenkteile des Mittelaggregates befindlichen Enden der Anschlussleiter je einen Ring tragen, der die Schwenkachse umgibt, wobei jeweils ein Ring eines Anschlussleiters einer Halterung an einem Ring eines Anschlussleiters der anderen Halterung gleitend anliegt. Diese Ausführungsform stellt auch über lange Zeiträume eine gute Positionierung der Anschlussleiter sicher. Diese Ausführungsform kann auch vorteilhaft dahingehend ergänzt werden, dass zwischen Paaren gleitend aneinander anliegender Ringe ein ringförmiger isolierender Abstandshalter, der gleichfalls die Schwenkachse umgibt, angeordnet ist.

Für die Kontaktgabe zwischen den Anschlussleitern in den Halterungen des Kupplungsstückes und den an diese Halterungen anzufügenden Stromschienen ist es günstig, wenn man vorsieht, dass die Anschlussleiter in den Halterungen querverschieblich gelagert sind und in Querrichtung federnd ausgebildet sind. Eine querverschiebliche und federnde Lagerung der Anschlussleiter kann vorteilhaft auch mit einer Ausführungsform erhalten werden, welche dadurch gekennzeichnet ist, dass die Anschlussleiter in den Halterungen querverschieblich gelagert sind und dass in Querrichtung der Anschlussleiter wirkende Federn, die einerseits an den Anschlussleitern und andererseits an der jeweils betreffenden Halterung angreifen, vorgesehen sind.

Es ist für die Fertigung und für den Zusammenbau der beim erfindungsgemäß ausgebildeten Kupplungsstück strukturell besonders wichtigen Einzelteile, nämlich der beiden zueinander verschwenkbaren Teile des Mittelaggregates und der Halterungen, besonders vorteilhaft, wenn man vorsieht, dass die Halterungen je aus einem direkt an einem der beiden Schwenkteile des Mittelaggregates befindlichen Ansatzteil und einem daran nach außen anschließenden Steckverbindungsteil, an den eine Stromschiene formschlüssig ansetzbar ist, gebildet sind. Diese Ausführungsform bietet weiter auch den Vorteil, dass zur Anpassung an verschiedene Formen von Stromschienen lediglich die Steckverbindungsteile zu den Schienen konform ausgeführt werden müssen, während das Mittelaggregat mit den Ansatzteilen keiner Anpassung an die Stromschienenform bedarf; überdies wird durch das Vorsehen von direkt an den zueinander verschwenkbaren Teilen des Mittelaggregates befindlichen Ansatzteilen und an diese Ansatzteile nach außen anschließenden Steckverbindungsteilen die Montage der Halterungen mit ihren elektrischen Anschlussleisten an den zueinander verschwenkbaren Teilen des Mittelaggregates wesentlich erleichtert. Der Ansatzteil kann vorteilhaft mit dem zugehörigen Schwenkteil einstückig integriert sein.

Die Erfindung wird nun unter Bezugnahme auf Beispiele, welche in der Zeichnung schematisch dargestellt sind, weiter erläutert. In der Zeichnung zeigen:
Fig. 1 ein bevorzugtes Ausführungsbeispiel eines erfindungsgemäß ausgebildeten Kupplungsstückes in einer Ansicht;
Fig.2 ein Beispiel einer Stromschiene, die zum Anfügen an ein erfindungsgemäßes Kupplungsstück vorgesehen ist;
Fig.3 die Einzelteile des in Fig. 1 dargestellten Kupplungsstückes in Explosionsdarstellung; und
die Fig.4 und 5 Ansichten des in Fig. 1 dargestellten Kupplungsstückes in von der Darstellung in Fig. 1 abweichenden Schwenkstellungen.

Die in Fig. 1 dargestellte Ausführungsform eines erfindungsgemäß ausgebildeten Kupplungsstückes 1 weist ein Mittelaggregat 2 auf, an dem zwei Halterungen 3, 4 angeordnet sind, die dazu ausgebildet sind, Stromschienen 5, die an diese Halterungen angesetzt sind, mechanisch und elektrisch miteinander zu verbinden. Solche Stromschienen 5, welche in Fig. 1 strichliert angedeutet sind, weisen mindestens zwei elektrisch voneinander isolierte Leiter auf und sind allgemein zur freitragenden Anordnung und Speisung von Leuchten, welche an die Leiter der Stromschienen angeschlossen werden, vorgesehen.

Ein Beispiel einer solchen Stromschiene 5 ist in Fig.2 im Schnitt dargestellt. Die Stromschiene hat eine Basisprofilstange 6, in der längslaufende Ausnehmungen 7 vorgesehen sind, die ihrerseits Stromleiter 8 aufnehmen. Die Stromleiter 8 sind in den längslaufenden Ausnehmungen 7 durch Isolierprofile 9 gehalten. Die Isolierprofile 9 weisen einen nach außen offenen Schlitz 10 auf, durch den die Stromleiter 8 von außen zur Anspeisung und zur Stromentnahme mit stiftartigen oder leistenartigen Anschlussleitern kontaktiert werden können. An der gegenüberliegenden Seite der Basisprofilstange 6 ist eine weitere Profilnut 11 vorgesehen, in welche ein zum mechanischen Festhalten der Stromschiene vorgesehener Profilstab eingeschoben werden kann. Man kann gewünschtenfalls am Grund der Profilnut 11 einen weiteren Stromleiter 12 anordnen, was ohne weitere Isoliermaßnahmen möglich ist, wenn die Basisprofilstange 6 selbst aus Isoliermaterial besteht. Besteht die Basisprofilstange 6 aus Metall, kann sie selbst als Leiter dienen, wobei insbesondere die Verwendung als Nullleiter bzw. Erdleiter in Betracht gezogen werden kann.

Das Mittelaggregat 2 weist zwei Schwenkteile 13, 14 auf, welche um eine strichliert angedeutete geometrische Schwenkachse 19 zueinander verschwenkbar sind. Am einen Schwenkteil 13 ist die Halterung 3 und am anderen Schwenkteil 14 die Halterung 4 angeordnet. In den Halterungen 3, 4 sind Anschlussleiter 15 angeordnet, welche eine elektrische Verbindung von den Stromleitern einer Stromschiene, welche an die Halterung 3 angesetzt ist, zu den Stromleitern einer anderen Stromschiene, welche an die Halterung 4 angesetzt ist, herstellen. Es stehen hierzu die einzelnen Anschlussleiter der Halterung 3 je mit einem Anschlussleiter der Halterung 4 über eine in Fig.1 nicht näher dargestellte schwenkbare Verbindung, die im Inneren des Mittelaggregates 2 angeordnet ist, in elektrisch leitender Verbindung.

Wie aus den Fig. 1 und 3 ersehen werden kann, sind die beiden Schwenkteile 13, 14 des Mittelaggregates 2 becherartig geformt und sind mit ihren offenen Seiten 17 einander zugewandt und mit aneinander stoßenden Rändern 18 zusammengefügt. Die Schwenkachse ist in diesem Fall körperlich durch einen im Inneren der beiden becherartig geformten Schwenkteile 13, 14 des Mittelaggregates 2 angeordneten Stab 20 gebildet, der an seinen Enden 21 je mit einer der voneinander abgekehrt platzierten Bodenzonen 22 der becherartig geformten Schwenkteile 13, 14 verbunden ist. Diese Verbindung ist im einen Fall durch einen am einen Ende des Stabes 20 vorgesehenen Bund 23, der von einer korrespondierenden Erweiterung einer Durchgangsbohrung in der Bodenzone des Schwenkteiles 14 aufgenommen wird, und im anderen Fall durch einen Stellring 24, der von einer Erweiterung 25 einer Durchgangsbohrung in der Bodenzone des Schwenkteiles 14 aufgenommen wird, gebildet; im dargestellten Fall sind die genannten Durchgangsbohrungen nach außen durch Stöpsel 26 geschlossen. Der Stellring 24 kann mit einer Schraube 27 am Stab 20 fixiert werden, wobei eine Nut 28 ein axiales Einschieben des Stellringes 24 in die Erweiterung 25 ermöglicht, bis die Schraube eine Öffnung 29 erreicht hat, durch welche ein Werkzeug zum Festziehen der Schraube 27 eingeführt werden kann. Je nach Länge der Schraube 27 kann bei festgezogener Schraube der Schwenkteil 13 in Bezug auf den Stab 20 fixiert oder verschwenkbar sein.

Die Halterungen 3, 4 sind in bezüglich der Schwenkachse 19 radialer Richtung, welche durch Pfeile 30 angedeutet ist, von der Außenseite 31 der becherartig geformten Schwenkteile 13, 14 abstehend an diesen Schwenkteilen angeordnet.

Die Halterungen 3, 4 sind in Richtung der Schwenkachse 19 gesehen je annähernd symmetrisch zu der durch die Ränder 18 der Schwenkteile 13, 14 verlaufenden Ebene angeordnet, wobei die Halterung 3 mit ihrer Hälfte 32, die zur einen Seite der genannten Ebene liegt, am Schwenkteil 13 angebracht ist, und mit ihrer anderen Hälfte 33, die zur anderen Seite der genannten Ebene liegt, sich vor dem Schwenkteil 14 befindet; analog dazu ist die Halterung 4 mit ihrer Hälfte 34 am Schwenkteil 14 angebracht und befindet sich mit ihrer Hälfte 35 vor dem Schwenkteil 13. Die Anschlussleiter 15 sind in Form von elektrisch leitenden Stäben ausgebildet, welche von den Halterungen 3, 4 in das Innere der Schwenkteile 13, 14 des Mittelaggregates 2 ragen, wobei nahe der Schwenkachse 19 jeweils ein Anschlussleiter einer Halterung 3 an einem Anschlussleiter der anderen Halterung 4 gleitend anliegt. Hierbei ist bevorzugt, dass von jeder Halterung 3, 4 in deren am zugeordneten Schwenkteil 13 bzw. 14 angebrachten Hälfte 32 bzw. 34 ein Anschlussleiter 15 direkt in das Innere des betreffenden Schwenkteiles 13 bzw. 14 führt und ein weiterer Anschlussleiter von der anderen Hälfte 33 bzw. 35 der betreffenden Halterung 3 bzw. 4 den Spalt 36 zwischen der jeweils anderen Hälfte 33 bzw. 35 und dem jeweils anderen Schwenkteil 14 bzw. 13 passierend durch einen in Umfangsrichtung verlaufenden Schlitz 37 in der Wand des jeweils anderen Schwenkteiles 14 bzw. 13 in dessen Inneres führt. Durch entsprechend breite Ausgestaltung der Halterungen 3, 4 kann dabei eine ausreichende Sicherheit gegen eine Berührung der durch die Schlitze 37 geführten Anschlussleiter 15 erzielt werden.

Um eine gute elektrische Verbindung zwischen den gleitend aneinander liegenden Enden von Anschlussleitern zu schaffen und um gleichzeitig eine baulich einfache und sichere Positionierung der Anschlussleiter zu erzielen, sind im dargestellten Fall die im Inneren der Schwenkteile 13, 14 befindlichen Enden der Anschlussleiter 15 je mit einem Ring 16 versehen, der die Schwenkachse umgibt, wobei jeweils ein Ring eines Anschlussleiters einer Halterung an einem Ring eines Anschlussleiters der anderen Halterung gleitend anliegt. Zwischen Paaren gleitend aneinander liegender Ringe 16 ist jeweils ein ringförmiger isolierender Abstandshalter 38 vorgesehen, der gleichfalls die Schwenkachse 19 bzw. 20 umgibt.

In den Halterungen 3, 4 sind Nuten vorgesehen, in denen die Anschlussleiter 15 querverschieblich gelagert sind. Die Anschlussleiter federn in Querrichtung, die durch den Pfeil 39 angedeutet ist, um einen satten elektrischen Kontakt mit den Stromleitern 8 der Stromschienen 5 zu gewährleisten. Im dargestellten Fall sind in Querrichtung 39 der Anschlussleiter 15 wirkende Federn 40 vorgesehen, welche in Kammern der Halterungen 3, 4 angeordnet sind und an mit 41 bezeichneten Angriffsstellen auf die Anschlussleiter 15 einwirken. Zur Vereinfachung der Teile-Herstellung, zur Vereinfachung der Montage und zum Erzielen der Möglichkeit, derartige Kupplungsstücke auf einfache Weise für verschiedene Stromschienen adaptieren zu können, sind die Halterungen 3, 4 je aus einem direkt an einem der beiden Schwenkteile 13, 14 des Mittelaggregates 2 befindlichen Ansatzteil 42 und einem daran nach außen anschließenden Steckverbindungsteil 43, an den eine Stromschiene formschlüssig ansetzbar ist, gebildet. Im dargestellten Fall sind die Halterungen 3, 4 mit einem Profilstab 44 versehen, welcher zur mechanischen Führung und Halterung von an das Kupplungsstück anzusetzenden Stromschienen 5 vorgesehen ist und in eine entsprechende Profilnut 11 einer Stromschiene passt. Vorzugsweise trägt auch dieser Profilstab wie dargestellt eine Nut, in welche ein Anschlussleiter eingefügt werden kann, wenn eine weitere elektrisch leitende Verbindung, wie z.B. eine Nullleiter-Verbindung oder eine Erd-Verbindung, gewünscht wird.

Die Figuren 4 und 5 zeigen das Kupplungsstück nach Fig.1 in von Fig. 1 abweichenden Schwenkstellungen. In der in Fig. 1 dargestellten Stellung fluchten die Halterungen 3, 4 zueinander. Gemäß den Figuren 4 und 5 sind die Schwenkteile 13, 14 und damit auch die Halterungen 3, 4 gegeneinander um die geometrische Achse 19 verschwenkt, und zwar zur Stellung gemäß Fig.4 im Sinne des Pfeiles 45 und zur Stellung gemäß Fig.5 im Sinne des Pfeiles 46. Damit können Stromschienen 5, welche im Winkel zueinander verlaufend angeordnet sein sollen, problemlos miteinander verbunden werden, indem die Schwenkteile 13, 14 mitsamt den Halterungen 3, 4 in eine für den beabsichtigten Verlauf der Stromschienen geeignete Stellung verschwenkt werden. Zur Fixierung von Stromschienen 5 an den Halterungen 3, 4 können Schrauben 47 vorgesehen werden.

## Patentansprüche

1. Kupplungsstück für Stromschienen, welches ein Mittelaggregat (2) mit zwei zueinander um eine geometrische Schwenkachse (19) verschwenkbaren Schwenkteilen (13, 14) aufweist, welche becherartig geformt sind und mit den offenen Seiten einander zugewandt und mit aneinander stoßenden oder einander übergreifenden Rändern zusammengefügt sind, wobei die Schwenkachse senkrecht zu einer durch die offenen Seiten der Schwenkteile definierten Ebene in der Mitte der offenen Seiten der Schwenkteile verläuft und wobei an jedem dieser Schwenkteile in bezüglich der Schwenkachse radialer Richtung von der Außenseite der Schwenkteile abstehend eine Halterung (3, 4) für eine mehrpolige freitragende, zur Anbringung von Leuchten vorgesehene Stromschiene (5) angeordnet ist, welche Halterungen (3, 4) mit elektrischen Anschlussleitern (15) zur Verbindung mit dort anzusetzenden Stromschienen versehen sind und die einzelnen Ansschlussleiter der einen Halterung (3) je mit einem Anschlussleiter der anderen Haltung (4) elektrisch leitend verbunden sind, **dadurch gekennzeichnet, dass** die Anschlussleiter (15) in Form von elektrisch leitenden Stäben ausgebildet sind, welche von den Halterungen (3, 4) in das Innere der Schwenkteile des Mittelaggregates (2) ragen, wobei nahe der Schwenkachse (19) jeweils ein Anschlussleiter (15) einer Halterung (3) an einem Anschlussleiter (15) der anderen Halterung (4) gleitend anliegt und dass von jeder Halterung (3, 4) in deren an einem der Schwenkteile (13, 14) angebrachten Hälfte (32, 34) ein Anschlussleiter direkt in das Innere dieses Schwenkteiles führt und ein Anschlussleiter von der anderen Hälfte (33, 35) der betreffenden Halterung den Spalt (36) zwischen dieser Hälfte und dem jeweils anderen Schwenkteil des Mittelaggregates passierend durch einen in Umfangsrichtung verlaufenden Schlitz (37) in der Wand jenes jeweils anderen Schwenkteiles in dessen Inneres führt.

2. Kupplungsstück nach Anspruch 1 **dadurch gekennzeichnet, dass** die im Inneren der Schwenkteile (13, 14) des Mittelaggregates (2) befindlichen Enden der Anschlussleiter (15) je einen Ring (16) tragen, der die Schwenkachse (19) umgibt, wobei jeweils ein Ring (16) eines Anschlussleiters (15) einer Halterung (3) an einem Ring (16) eines Anschlussleiters (15) der anderen Halterung (4) gleitend anliegt.

3. Kupplungsstück nach Anspruch 2 **dadurch gekennzeichnet, dass** zwischen Paaren gleitend aneinander anliegender Ringe ein ringförmiger isolierender Abstandshalter, der gleichfalls die Schwenkachse umgibt, angeordnet ist.

4. Kupplungsstück nach einem der Ansprüche 1 bis 3, **dadurch gekennzeichnet, dass** die Anschlussleiter (15) in den Halterungen (3, 4) querverschieblich gelagert sind und in Querrichtung federnd ausgebildet sind.

5. Kupplungsstück nach einem der Ansprüche 1 bis 3, **dadurch gekennzeichnet, dass** die Anschlussleiter (15) in den Halterungen (3, 4) querverschieblich gelagert sind und dass in Querrichtung (39) der Anschlussleiter (15) wirkende Federn (40), die einerseits an den Anschlussleitern (15) und andererseits an der jeweils betreffenden Halterung angreifen, vorgesehen sind.

6. Kupplungsstück nach einem der vorhergehenden Ansprüche, **dadurch gekennzeichnet, dass** die Halterungen (3, 4) je aus einem direkt an einem der beiden Schwenkteile (13, 14) des Mittelaggregates (2) befindlichen Ansatzteil (42) und einem daran nach außen anschließenden Steckverbindungsteil (43), an den eine Stromschiene (5) formschlüssig ansetzbar ist, gebildet sind.

## Claims

1. A coupling for conductor rails, which coupling comprises a middle unit (2) having two pivoting parts (13, 14) pivotable relative to each other about a geometric pivot axis (19), the pivoting parts being cup-shaped, facing each other with their open sides, and being assembled by rims abutting each other or overlapping each other, the pivot axis extending perpendicular to a plane defined by the open sides of the pivoting parts, in the middle of the open sides of the pivotable parts, wherein a respective holding means (3, 4) for a cantilevering multipole conductor rail (5), for attachment of lighting fixtures, is arranged on each one of these pivoting parts so as to project from the outer side of the pivoting parts in a radial direction with respect to the pivot axis, said holding means (3, 4) being provided with electrical connecting conductors (15) for a connection with conductor rails to be attached there, and wherein the individual connecting conductors of the one holding means (3) are each electrically conductively connected with a connecting conductor of the other holding means (4), **characterized in that** the connecting conductors (15) are formed as electrically conductive rods extending from the holding means (3, 4) into the interior of the pivoting parts of the middle unit (2), wherein, in the vicinity of the pivot axis (19), a respective connecting conductor (15) of the one holding means (3) slidingly contacts a connecting conductor (15) of the other holding means (4), and that a connecting conductor leads directly from each holding means (3, 4), in the half (32, 34) thereof attached on one of the pivoting parts (13, 14), into the interior of this pivoting part, and a connecting conductor from the other half (33, 35) of the respective holding means leads into the interior of the respective other pivoting part, passing the gap (36) between this half and the respective other pivoting part of the middle unit through a peripherally extending slot (37) in the wall of that respective other pivoting part.

2. A coupling according to claim 1, **characterized in that** each one of the ends of the connecting conductors (15) located in the interior of the pivoting parts (13, 14) of the middle unit (2) carries a ring (16) which surrounds the pivot axis (19), one ring (16) of one connecting conductor (15) of one holding means (3) each slidingly contacting a ring (16) of a connecting conductor (15) of the other holding means (4).

3. A coupling according to claim 2, **characterized in that** an annular insulating spacer which likewise surrounds the pivot axis is arranged between pairs of slidingly abutting rings.

4. A coupling according to any one of claims 1 to 3, **characterized in that** the connecting conductors (15) are mounted in the holding means (3, 4) so as to be transversely displaceable therein and designed to be resilient in transverse direction.

5. A coupling according to any one of claims 1 to 3, **characterized in that** the connecting conductors (15) are mounted in the holding means (3, 4) so as to be transversely displaceable therein and **in that** springs (40) are provided which act in transverse direction (39) of the connecting conductors (15) and engage on the connecting conductors (15), on the one hand, and on the respective holding means, on the other hand.

6. A coupling accoding to any one of the preceding claims, **characterized in that** each one of the holding means (3, 4) is formed by an attachment part (42) directly located on one of the two pivoting parts (13, 14) of the middle unit (2) and an externally following plug-in connection part (43) to which a conductor rail (5) can be attached by a positive connection.

## Revendications

1. Elément d'accouplement pour barres conductrices, qui présente un agrégat central (2) avec deux pièces pivotantes (13, 14) pouvant être basculées l'une par rapport à l'autre autour d'un axe de pivotement géométrique (19), lesquelles pièces pivotantes sont de type godet et avec les côtés ouverts tournés l'un vers l'autre et sont assemblées avec les bords butant l'un contre l'autre ou se chevauchant l'un l'autre, l'axe de pivotement s'étendant perpendiculairement à un plan défini par les côtés ouverts des pièces pivotantes au milieu des côtés ouverts des pièces pivotantes et un support (3, 4) pour une barre conductrice (5) multipolaire, en saillie, prévue pour la pose de lampes, étant disposé au niveau de chacune de ces pièces pivotantes s'éloignant en direction radiale par rapport à l'axe de pivotement du côté externe des pièces pivotantes, lesquels supports (3, 4) sont munis de conducteurs de raccordement électriques (15) pour la connexion avec des barres conductrices à disposer à cet endroit et les différents conducteurs de raccordement d'un support (3) sont connectés de manière électroconductrice à un conducteur de raccordement de l'autre support (4), **caractérisé en ce que** les conducteurs de raccordement (15) sont conçus en forme de tiges électroconductrices, lesquelles se dressent à partir des supports (3, 4) dans l'intérieur des pièces pivotantes de l'agrégat central (2), près de l'axe de pivotement (19), un conducteur de raccordement respectif (15) d'un support (3) étant adjacent de manière coulissante à un conducteur de raccordement (15) de l'autre support (4), et **en ce qu'**un conducteur de raccordement conduit à partir d'une moitié (32, 34) de chaque support (3, 4) fixée à l'une des pièces pivotantes (13. 14) directement dans l'intérieur de cette pièce pivotante et un conducteur de raccordement conduit à partir de l'autre moitié (33, 35) du support correspondant dans l'intérieur de l'autre pièce pivotante en passant par la fente (36) entre cette moitié et l'autre pièce pivotante respective de l'agrégat central à travers une encoche (37) s'étendant en direction de la circonférence dans la paroi de cette autre pièce pivotante respective.

2. Elément d'accouplement selon la revendication 1, **caractérisé en ce que** les extrémités des conducteurs de raccordement (15) se trouvant à l'intérieur des pièces pivotantes (13, 14) de l'agrégat central (2) portent chacune un anneau (16), qui entoure l'axe de pivotement (19), l'anneau (16) respectif d'un conducteur de raccordement (15) d'un support (3) est adjacent de manière coulissante à un anneau (16) d'un conducteur de raccordement (15) de l'autre support (4).

3. Elément d'accouplement selon la revendication 2, **caractérisé en ce qu'**une pièce d'écartement annulaire isolante qui entoure de la même manière l'axe de pivotement est disposée entre des paires d'anneaux adjacentes les unes par rapport aux autres de manière coulissante.

4. Elément d'accouplement selon l'une des revendications 1 à 3, **caractérisé en ce que** les conducteurs de raccordement (15) sont disposés en avance transversale dans les supports (3, 4) et sont conçus à ressort dans le sens transversal.

5. Elément d'accouplement selon l'une des revendications 1 à 3, **caractérisé en ce que** les conducteurs de raccordement (15) sont disposés mobile en coulissement transversale dans les supports (3, 4), et **en ce que** des ressorts (40) sont prévus lesquels agissent dans le sens transversal (39) des conducteurs de raccordement (15), qui agissent d'un côté au niveau des conducteurs de raccordement (15) et de l'autre côté au niveau de chaque support correspondant,.

6. Elément d'accouplement selon l'une quelconque des revendications précédentes, **caractérisé en ce que** les supports (3, 4) sont formés chacun à partir d'une pièce formant épaulement (42) se trouvant directement au niveau d'une des deux pièces pivotantes (13, 14) de l'agrégat central (2) et à partir d'une pièce de connexion par fiche (43) s'y connectant vers l'extérieur, à laquelle une barre conductrice (5) peut être fixée par conjugaison de formes.
